# FASCICULE DE BREVET EUROPEEN

(11) **EP 0 189 689 B1**
(45) Date de publication et mention de la délivrance du brevet: **14.06.1989**
(21) Numéro de dépôt: 85402426.2
(22) Date de dépôt: 06.12.1985
(51) Int. Cl.: H01H 9/32

(54) **Interrupteur électrique à écran**
Elektrischer Schalter mit Blende
Electrical switch with screen

(30) Priorité: 28.12.1984 FR 8419993
(43) Date de publication de la demande: 06.08.1986
(73) Titulaire: TELEMECANIQUE, 92504 Rueil Malmaison Cedex (FR)
(72) Inventeur: Belbel, Elie, F-93800 Epinay sur Seine (FR); Haury, André, F-93340 Le Raincy (FR); Blanchard, Christian, F-92000 Nanterre (FR); Lauraire, Michel, F-92400 Courbevoie (FR)
(74) Mandataire: Marquer, Francis

(56) Documents cités:
- DE-A- 2 508 299
- FR-A- 1 238 660
- FR-A- 1 541 810
- FR-A- 2 511 185

## Description

L'invention concerne un appareil interrupteur à écran ayant, d'une part, deux pièces de contact mobiles l'une par rapport à l'autre entre un état fermé où les pastilles de contact se touchent, et un état ouvert où les pastilles sont séparées et, d'autre part, un écran isolant qui vient s'interposer les pastilles en effectuant à partir d'une position de départ vers une position de travail, un mouvement au cours duquel l'arc apparaissant à l'ouverture est déplacé par un bord actif de l'écran et au terme duquel l'arc est totalement déstabilisé contre des parais isolantes.

On connaît déjà des interrupteurs électriques utilisant des dispositifs déflecteurs d'arc, qui prennent l'allure de cornes placées au voisinage des pastilles de contact sur les extrémités libres des pièces de contact, et qui présentent, par rapport à la direction générale de ces pièces, un changement d'orientation tel que le développement naturel de l'arc effectué sous l'effet des forces de répulsion électrodynamiques, amène les pieds de ces arcs sur ces cornes et évite, par suite, leur stationnement sur lesdites pastilles.

Les orientations, courbures, formes ou positions données à ces cornes reposent essentiellement sur l'hypothèse que le courant qui circule dans l'arc est suffisamment élevé pour que ce développement soit possible; les mêmes mesures peuvent être prises si un développement ou un gonflement de l'arc est assisté par la présence d'un champ magnétique local, qui peut être induit ou permanent et qui est convenablement orienté pour favoriser la rapidité du déplacement.

Dans ces dispositifs connus, l'augmentation recherchée de la tension d'arc résulte de son allongement, tandis que le fait d'installer les pieds de ces arcs sur les cornes évite une consommation du métal noble des pastilles de contact; dans ces dispositifs connus, les orientations de ces cornes sont généralement divergentes et le phénomène d'allongement de l'arc peut être accéléré grâce à l'utilisation d'un écran isolant passant entre les pastilles de contact, de la façon décrite dans les brevets FR-A-1 541 810 et FR-A-1 238 660.

Lorsque, pour obtenir une limitation du courant d'arc, on est amené à ne pas augmenter la longueur de ce dernier de façon importante (par exemple, faute de pouvoir donner des déplacements de grande amplitude au contact mobile), ou que le courant d'arc que l'on souhaite limiter n'atteint pas les seuils à partir desquels on peut aisément exploiter la présence des forces électrodynamiques de répulsion, ou que la conformation, respectivement la constitution de la chambre de coupure ou des conducteurs voisins, empêche une libre expansion de l'arc ou respectivement son fractionnement sur des ailettes, on est amené à utiliser des moyens artificiels pour déstabiliser l'arc; un écran isolant interposé rapidement entre deux contacts qui viennent de s'ouvrir, constitue l'un de ceux-ci et présente de nombreux avantages, à condition d'opérer sur l'arc des modifications de ses caractéristiques qui seront autres que sa longueur, et qui auront encore pour résultat l'augmentation de sa tension.

Comme l'on a constaté que des facteurs importants de déstabilisation de l'arc nécessitaient une vitesse élevée du bord actif de l'écran et un étrangement de cet arc contre une paroi isolante, il faut dans ce cas, tenir compte du fait que les pastilles de contact n'ont pas le temps de s'écarter d'une distance notable lorsque l'écran se déplace entre elles, et que l'arc se trouve confiné au voisinage des contacts par des parois de boîtier.

Il en résulte que, faute de mesures particulières, l'arc, qui tend alors à suivre une trajectoire de longueur minimale, risque de stationner exagérément sur ces pastilles, et de provoquer, par suite, une détérioration de celles-ci qui est néfaste pour la qualité d'une commutation ou fermeture ultérieure.

L'invention se propose, par suite, d'apporter à un interrupteur à écran, dont la constitution générale répond à celle qui est mentionnée ci-dessus, des perfectionnements propres à réduire considérablement l'usure des pastilles de contact et, par suite, à éliminer pratiquement les inconvénients qui en découlent, en particulier lorsque le calibre de l'interrupteur, le niveau des courants de défaut à interrompre et la taille de l'appareil qui l'utilise, rendent malaisée la mise en ceuvre d'autres moyens.

Pour parvenir à ces résultats, l'appareil interup- teur selon l'invention comprend, d'une part, deux éléments de contact, respectivement portés par deux pièces de support dont au moins l'une est mobile par rapport à l'autre, entre un état fermé où les éléments de contact se touchent et un état ouvert où les éléments de contact sont séparés l'un de l'autre et, d'autre part, un écran isolant qui vient s'interposer rapidement entre les éléments de contact en effectuant, à partir d'une position de départ, vers une position de travail, un mouvement au cours duquel l'arc apparaissant à l'ouverture est déplacé le long de déflecteurs conducteurs qui prolongent les pièces de support, audelà des éléments de contact, par un bord actif de l'écran, déplacement au terme duquel l'arc est totalement déstabilisé contre des parois isolantes.

Cet appareil interrupteur est plus particulièrement caractérisé en ce que les susdits déflecteurs sont orientés et/ou conformés de façon telle que pour chaque couple de positions des éléments de contact et du bord de l'écran, à la suite du passage dudit bord entre les éléments de contact, il existe, à chaque instant, entre deux points de ces prolongements, un possible trajet d'arc qui passe par un point dudit bord et qui est plus court que le trajet passant au même moment par les éléments de contact et ledit point du bord, et en ce qu'il comprend des moyens de propulsion de l'écran conçus de manière à ce que ledit écran arrive avec une vitesse élevée entre les deux éléments de contact, lorsque ces deux éléments se trouvent séparés l'un de l'autre d'une distance légèrement supérieure à son épaisseur, de manière à ce que, grâce à la susdite conformation des prolongements et à ladite vitesse de l'écran, l'arc se déplace avec un allongement minimum jusqu'au voisinage desdites parois en suivant à chaque instant ledit possible trajet.

Il apparaîtra clairement dans d'autres mesures que, si l'utilisation de cornes en vue de favoriser le gonflement des arcs et le déplacement de leurs pieds est bien connu en soi, les circonstances particulières dans lesquelles l'invention les met en oeuvre et les conformations qui leur sont données, s'opposent radicalement à celles qui sont habituellement considérées comme favorables dans les interrupteurs classiques.

Il doit enfin être compris que, si les mesures définies dans l'invention procurent un bénéfice particulier lorsqu'elles sont appliquées à un appareil interrupteur dont le calibre n'est pas très élevé, ces mêmes mesures trouvent également une raison d'être dans le cadre d'appareils de calibres supérieurs, pour lesquels la crainte d'une augmentation de la masse en mouvement résultant de la présence des prolongements n'est pas justifiée si l'on tient compte des faibles courses qui sont effectuées, d'une part, par l'écran et, d'autre part, par le contact mobile de l'interrupteur qui l'utilise.

L'invention sera mieux comprise à la lecture de la description ci-dessous et à l'examen des figures annexées sur lesquelles:
La figure 1 est une vue en élévation passant par un plan contenant les deux pièces de contact d'un interrupteur à l'état fermé constituant un exemple non limitatif de mise en oeuvre de cette invention.
La figure 2 représente, de façon schématique et non limitative, la façon dont peut s'opérer le déplacement de l'arc dans un interrupteur selon l'invention.

Un interrupteur 1, voir figure 1, mettant en ceuvre l'invention, comporte principalement une première pièce de contact 2 qui, ici, est fixe, et qui porte donc une pastille de contact fixe 4, une pièce de contact mobile 3 qui, ici, est représentée par un levier 5 pivotant autour d'un axe 9 et portant un contact mobile 7, des moyens élastiques 6 qui procurent la pression de contact nécessaire, un conducteur souple d'amenée de courant 11, un moyen mécanique 10 permettant d'opérer l'ouverture des contacts, un écran isolant mince 17, qui est guidé dans un boîtier isolant 12 par exemple le long de rainures 13 de celui-ci pour établir un isolement efficace entre ses deux faces opposées, et une fente ou rainure transversale 14, qui est portée par une paroi 15 du boîtier, qui est reliée à un canal de détente 19, et qui se trouve placé à proximité de l'interrupteur pour recevoir le bord 16 de l'écran lorsque celui-ci se déplacera vers la gauche entre un point de départ ou de repos 10, et un point d'arrivée ou de travail 8.

L'écran 17 peut, par exemple, être propulsé au moment de l'apparition d'une surintensité de courant J par le mécanisme 10 lorsque celui-ci est libéré par les effets d'une bobine 26 placée en série dans le circuit 18 qui comprend également un conducteur 27 entre les bornes 24, 25; dans une première variante, l'écran peut être propulsé par un moyen élastique préalablement armé 29 qui est lui-même libéré par une palette, ou noyau, ou percuteur 30 associé à la bobine 26 ou par le mécanisme 10.

Des moyens de réarmement non illustrés permettent de redonner au contact mobile et à l'écran, après une ouverture automatique, des positions de repos identiques à celles de la figure 1.

Dans un mode de fonctionnement préféré de cet interrupteur, le bord de l'écran arrive avec une vitesse élevée entre les deux pastilles de contact. lorsque celles-ci se trouvent momentanément séparées d'une quantité légèrement supérieure à son épaisseur -e-. Il opère ensuite une déstabilisation de l'arc au moment où il vient en butée contre la paroi ou bien lorsque le bord antérieur de l'écran pénètre dans la fente 14 lorsque celle-ci existe.

Dans un interrupteur qui ne comprendrait que les éléments venant d'être mentionnés, le déplacement de l'écran provoquerait pour un courant d'arc donné, une déformation de celui-ci au cours de laquelle les pieds des arcs resteraient fixés sur les pastilles de contact, tandis que sa colonne serait progressivement repoussée par le bord de l'écran jusqu'à la fente.

Afin d'éviter ce phénomène de stationnement des pieds d'arc sur les pastilles de contact, les pièces de contact ont été munies de prolongements conducteurs, respectivement déflecteurs 20, 21, qui sont dirigés dans les sens du déplacement Q de l'écran, et dont les surfaces en regard 22, 23, contrairement aux dispositions antérieures des cornes, ne divergent pas de façon sensible, au moins dans des régions immédiatement voisines de ces pastilles.

La longueur et la courbure de ces surfaces sont choisies, voir figure 2, pour que, à chaque couple d'état ou de positions des pièces mobiles de l'interrupteur et de position de l'écran, il existe entre deux points respectifs A et B de ces surfaces et un point C du bord de l'écran, un trajet de longueur minimum possible T, que l'arc aura tendance à choisir, plutôt que de s'installer sur un trajet hypothétique plus long T₂ passant par les points DCE, où D et E se trouvent sur les pastilles de contact.

L'exécution d'un tel trajet hypothétique T₂ qui établirait entre les points D et E une tension d'arc V₂ supérieure à la tension V" qui s'établit dans l'autre cas, n'a aucune possibilité de se vérifier compte tenu de la dépense supplémentaire d'énergie qu'elle nécessite; l'expérimentation vérifie le bien fondé de ce constat, dont on peut prévoir les résultats lorsque l'on garde en mémoire la relation liant la tension d'arc et ses dimensions géo-L métriques: V = J ₋ où L est la longueur de l'arc, S sa section, a sa conductivité et J l'intensité du courant qui le traverse.

Dans une application intéressante de l'invention, où le boîtier 12 contient un interrupteur automatique de type modulaire, dont le calibre nominal est relativement bas, la chambre de coupure 28 et donc le débattement du contact mobile, sont de faibles dimensions.

Il doit être compris que les dispositions matérielles qui concourent à l'obtention du résultat visé, à savoir l'existence d'un trajet possible de longueur minimum Tₗ, tel que défini ci-dessus, résultent notamment d'une étude approfondie ou d'un relevé expérimental des mouvements relatifs du contact mobile de l'écran, sans que pour autant l'intervention des forces de répulsion électro-dynamiques, et donc du courant d'arc, puisse être négligée.

Parmi ces dispositions matérielles, on peut mentionner le fait que les surfaces où circulent les pieds d'arcs s'étendent de préférence jusqu'au voisinage de la fente du boîtier dans laquelle pénètre l'extrémité de l'écran, et que la course angulaire effectuée par le contact mobile lorsqu'il est porté par un levier pivotant, ne doit pas être trop élevée afin de ne pas établir pour une certaine position relative de l'écran et du levier, un trajet plus court que celui existant lors d'une position relative immédiatement précédente.

Dans la figure 2, où l'on suppose que le levier L pivotant autour de l'axe 0 porte le contact mobile M et un prolongement aligné P, et où le support G de contact fixe F est lui-même prolongé par un déflecteur radial D, on a montré comment un arc de courte longueur tel que ABC (en supposant que ses pieds soient normaux aux surfaces où ils s'accrochent) peut être établi et déplacé de force, sans que ses pieds intéressent les pastilles de contact, lorsqu'un bord E de l'écran S passe entre les contacts après leur ouverture. On a supposé que les couples d'états, ou de positions, de l'écran et du contact mobile sont régis par des vitesses constantes qui les font passer simultanément aux points 1, 2, 3...7; il apparaît clairement de l'examen de cet exemple simplifié d'un fonctionnement possible, que l'arc passant par BCA est forcément plus court que celui passant par MCF et que les points M et F ne seront donc pas concernés par l'arc.

Si, par contre, en raison de sa vitesse d'ouverture et de son amplitude de course, le contact mobile se trouvait au point H au moment où l'extrémité de l'écran n'est pas encore engagée dans la fente R, le plus court trajet d'arc Tₕ passerait par le contact mobile; cet exemple montre qu'un prolongement sensiblement radial et parallèle à la direction du déflecteur combiné avec une ouverture limitée des contacts, peut satisfaire le but recherché. Ainsi qu'on le voit à la figure 2, un prolongement Pₘ faisant avec la direction du levier L un angle a trop important et dirigé dans le sens de l'ouverture, maintiendrait également un pied d'arc sur le contact mobile M au cours de l'ouverture. Les phénomènes décrits se présentent naturellement de la même manière si les deux contacts sont mobiles, par exemple dans une symétrie de mouvement par rapport au plan de l'écran.

Dans le mode de réalisation selon la figure 2, où le point de pivotement 0 du levier L est voisin du plan de déplacement de l'écran, un prolongement P passant sensiblement par ce point donne satisfaction lorsque la course du contact mobile s'arrête au point t₇.

Dans le mode de réalisation selon la figure 1, où le point de pivotement 9 du levier 3 est placé sensiblement au-dessus du plan de déplacement de l'écran 17, le prolongement 21 qui est sensiblement parallèle à la région 22 voisine de la pastille de contact fixe 4 au moment de l'ouverture, forme un angle P avec la direction générale du levier passant par les points 9 et 7, tandis que le déflecteur 20 présente lui-même une surface 22a formant un angle 8 avec la direction générale du support conducteur 2, lui-même parallèle à l'écran. La course angulaire du levier est ici également relativement faible, ce qui permet l'utilisation d'un mécanisme 10 de volume réduit.

Ces dispositions n'affectent pas l'apparition des phénomènes mentionnés ci-dessus lorsque l'écran se déplace avec une vitesse appropriée à celle que possède le contact mobile. La présence de la surface inclinée 22a favorise, par ailleurs, l'évacuation des gaz apparaissant au moment de la coupure vers un canal d'évacuation 19a.

Les dispositions d'ensemble, illustrées à la figure 2, ont montré expérimentalement l'excellente qualité d'une coupure automatique sur court-circuit, bien que la forme de la boucle suivie par les conducteurs 27, 11, 5 et 2, pour des raisons constructives, ne soit réalisée que de façon imparfaite.

## Revendications

1. Appareil interrupteur à écran (17) comprenant, d'une part, deux éléments de contact (4, 7), respectivement portés par deux pièces de support dont au moins l'une est mobile par rapport à l'autre, entre un état fermé où les éléments de contact se touchent et un état ouvert où les éléments de contact sont séparés l'un de l'autre et, d'autre part, un écran isolant (17) qui vient s'interposer rapidement entre les éléments de contact en effectuant, à partir d'une position de départ (10), vers une position de travail (8), un mouvement au cours duquel l'arc apparaissant à l'ouverture est déplacé le long de déflecteurs conducteurs (20, 21 ) qui prolongent les pièces de support, au-delà des éléments de contact, par un bord actif (16) de l'écran, déplacement au terme duquel l'arc est totalement déstabilisé contre des parois isolantes (15), caractérisé en ce que les susdits déflecteurs (20, 21 ) sont orientés et/ou conformés de façon telle que pour chaque couple de positions des éléments de contact (4, 7) et du bord (16) de l'écran (17), à la suite du passage dudit bord (16) entre les éléments de contact (4, 7), il existe, à chaque instant, entre deux points de ces prolongements (21, P), un possible trajet d'arc (T,) qui passe par un point dudit bord et qui est plus court que le trajet passant au même moment par les éléments de contact (4, 7) et ledit point du bord (16), et en ce qu'il comprend des moyens de propulsion (29) de l'écran (17) conçus de manière à ce que ledit écran (17) arrive avec une vitesse élevée entre les deux éléments de contact (4, 7), lorsque ces deux éléments se trouvent séparés l'un de l'autre d'une distance -e- légèrement supérieure à son épaisseur, de manière à ce que. grâce à la susdite conformation des prolongements (21, P) et à ladite vitesse de l'écran (17), l'arc se déplace avec un allongement minimum jusqu'au voisinage desdites parois en suivant à chaque instant ledit possible trajet.

2. Appareil interrupteur selon la revendication 1, caractérisé en ce que la paroi (15, 12) comprend une fente (14, R) dans laquelle pénètre l'écran (17, S) en fin de déplacement.

3. Appareil interrupteur selon l'une des revendications 1 et 2, caractérisé en ce que, lorsque l'interrupteur (1 ) est fermé, ces prolongements et déflecteurs sont sensiblement parallèles.

4. Appareil interrupteur selon la revendication 3, caractérisé en ce que le prolongement (P) est placé dans la direction générale d'un levier de contact mobile (L) dont le point de pivotement (0) est voisin du plan de déplacement de l'écran (S).

5. Appareil interrupteur selon la revendication 1, caractérisé en ce que, lorsque l'interrupteur est fermé, le prolongement (21) de la pièce de support de contact mobile (3) fait un angle (p) avec la direction passant par l'élément de contact mobile (7) et un axe de pivotement (9) de cette pièce qui est située sensiblement au-dessus du plan de déplacement de l'écran.

6. Appareil interrupteur selon la revendication 5, caractérisé en ce que le déflecteur (20) placé dans le prolongement du support (2) de l'élément de contact fixe (4) comprend, au voisinage dudit élément, une région (22) parallèle à l'écran (17) et une région plus éloignée (22a) inclinée (8).

7. Appareil interrupteur selon l'une des revendications 1 à 5, caractérisé en ce que la projection (A) du bord (E) de l'écran (S) est placée à tout instant qui suit le passage de ce bord entre les éléments de contact (M, F) sur ces régions conductrices (P, D).

8. Appareil interrupteur selon l'une des revendications 1 à 6, caractérisé en ce que l'interrupteur comprend deux pièces de support de contact mobile placées de part et d'autre du plan de l'écran.

## Patentansprüche

1. Schaltgerät mit Schirm (17), das einerseits zwei, jeweils von zwei Trägerelementen getragene Kontaktelemente (4, 7) aufweist, von denen wenigstens eines im Verhältnis zum anderen beweglich ist zwischen einem geschlossenen Zustand, in dem die Kontaktelemente einander berühren und einem geöffneten Zustand, in dem die Kontaktelemente voneinander getrennt sind und, andererseits, einen Isolierschirm (17), der sich schnell zwischen die Kontaktelemente schiebt, indem er von einer Ausgangsposition (10) ausgehend auf eine Betriebsposition (8) hin eine Bewegung ausführt, im Laufe deren der bei der Öffnung auftretende Bogen entlang von leitenden Deflektoren (20, 21), welche die Trägerelemente verlängern, über die Kontaktelemente hinaus verschoben wird, mittels einer aktiven Kante (16) des Schirms, Verschiebung, im Laufe deren der Bogen vollkommen gegen Isolierwände (15) destabilisiert wird, dadurch gekennzeichnet, dass besagte Deflektoren (20, 21 ) so ausgerichtet und/oder so ausgelegt sind, dass für jedes Positionspaar der Kontaktelemente (4, 7) und der Kante (16) des Schirms (17), nachdem besagte Kante (16) sich zwischen die Kontaktelemente (4, 7) geschoben hat, zu jeder Zeit zwischen zwei Punkten besagter Verlängerungen (21, P) eine mögliche Bogenbahn (T₁) existiert, die durch einen Punkt der besagten Kante führt und kürzer ist als die Bahn, welche zur gleichen Zeit durch die Kontaktelemente (4, 7) und besagten Punkt der Kante (16) führt, und dass es Vortriebsmittel (29) für den Schirm (17) aufweist, die so ausgelegt sind, dass besagter Schirm (17) mit hoher Geschwindigkeit zwischen den beiden Kontaktelementen (4, 7) angelangt, wenn diese beiden Elemente voneinander durch eine Entfernung -e-, die etwas grösser ist als seine Dicke, getrennt sind, sodass, dank der besagten Ausbildung der Verlängerungen (21, P) und der besagten Geschwindigkeit des Schirms (17), der Bogen mit einer kaum wahrnehmbaren Verlängerung bis nahe an besagte Wände verschoben wird und zu jeder Zeit der besagten möglichen Bahn folgt.

2. Schaltgerät nach Anspruch 1, dadurch gekennzeichnet, dass die Wand (15, 12) einen Schlitz (14, R) aufweist, in den der Schirm (17, S) am Ende seiner Verschiebung eindringt.

3. Schaltgerät nach einem der Ansprüche 1 und 2, dadurch gekennzeichnet, dass, wenn der Schalter (1) geschlossen ist, besagte Verlängerungen und Deflektoren im wesentlichen parallel angeordnet sind.

4. Schaltgerät nach Anspruch 3, dadurch gekennzeichnet, dass die Verlängerung (P) in der allgemeinen Richtung eines beweglichen Kontakthebels (L) angeordnet ist, dessen Schwenkpunkt (0) der Bewegungsebene des Schirms (S) benachbart ist.

5. Schaltgerät nach Anspruch 1, dadurch gekennzeichnet, dass, wenn der Schalter geschlossen ist, die Verlängerung (21) des beweglichen Kontaktträgerelementes (3) einen Winkel (ß) im Verhältnis zu der Richtung beschreibt, die durch das bewegliche Kontaktelement (7) führt und eine Schwenkachse (9) dieses Teils, welche sich im wesentlichen oberhalb der Bewegungsebene des Schirms befindet.

6. Schaltgerät nach Anspruch 5, dadurch gekennzeichnet, dass der in Verlängerung des stationären Kontaktträgerelementes (4) angeordnete Deflektor (20) in der Nähe des besagten Elementes eine parallel zum Schirm (17) angeordnete Region (22) und eine weiter entfernte geneigte (8) Region (22a) aufweist.

7. Schaltgerät nach einem der Ansprüche 1 bis 5, dadurch gekennzeichnet, dass die Projektion (A) derKante (E) des Schirmes (S) zu jeder Zeit nach dem Durchgang dieser Kante zwischen den Kontaktelementen (M, F) auf besagten Leitelementen (P, D) angeordnet ist.

8. Schaltgerät nach einem der Ansprüche 1 bis 6, dadurch gekennzeichnet, dass der Schalter zwei bewegliche Kontaktträgerelemente aufweist, die zu beiden Seiten der Schirmebene angeordnet sind.

## Claims

1. A switching apparatus with screen (17), comprising, on the one hand, two contact elements (4, 7) respectively supported by two support pieces one of which at least is movable with respect to the other, between a closed state in which the contact elements are applied against each other and an open state in which the contact elements are separated and, on the other hand, an isolating screen (17) which moves rapidly between the contact elements by effecting, from a starting position (10) towards a work position (8), a movement during which the arc appearing on the opening is displaced along conducting deflectors (20, 21 ) extending the support elements, beyond the contact elements, by an active edge (16) of the screen, displacement at the end of which the arc is totally destabilized against insulating walls (15), characterized in that said deflectors (20, 21 ) are oriented and/or formed in such a way that for each couple of positions of the contact elements (4, 7) and of the edge (16) of the screen (17), following the passage of said edge (16) between the contact elements (4, 7) there is, at any time, between two points of these extension (21, P) a possible path of the arc (T₁) which passes through a point of said edge and which is shorter than the path passing at the same time through the contact elements (4, 7) and said point of the edge (16), and in that it comprises means (29) for propelling the screen (17) arranged so that said screen (17) is moved at high speed between the two contact elements (4, 7), when said two elements are separated from each other by a distance -e- slightly greater than its thickness, so that, due to said form of the extensions (21, P) and to said speed of the screen (17), the arc moves without appreciable lengthening to the vicinity of said walls, following at each moment said possible path.

2. The switching apparatus as claimed in claim 1, characterized in that the wall (15, 12) comprises a slot (14, R) into which the screen (17, S) penetrates at the end of movement.

3. The switching apparatus as claimed in one of claims 1 and 2, characterized in that, when the switch (1) is closed, said extensions and deflectors are substantially parallel.

4. The switching apparatus as claimed in claim 3, characterized in that the extension (P) is placed in the general direction of a mobile contact lever (L) whose pivoting point (0) is close to the plane of movement of the screen (S).

5. The switching apparatus as claimed in claim 1, characterized in that, when the switch is closed, the extension (21 ) of the mobile contact support piece (3) forms an angle (β) with the direction passing through the mobile contact element (7) and a pivoting axis (9) of this piece which is situated substantially above the plane of movement of the screen.

6. The switching apparatus as claimed in claim 5, characterized in that the deflector (20) placed in the extension of the support (2) of the fixed contact element (3) comprises in the vicinity of said element a region (22) parallel to the screen (17) and an inclined (6) region (22a) farther away.

7. The switching apparatus according to one of claims 1 to 5, characterized in that the projection (A) of the edge (E) of the screen (S) is placed at all times following the passage of this edge between the contact elements (M, F) on these conducting regions (P, D).

8. The switching apparatus according to one of claims 1 to 6, characterized in that the switch comprises two mobile contact support pieces placed on each side of the plane of the screen.
